# FASCICULE DE BREVET EUROPEEN

(11) **EP 0 203 034 B1**
(45) Date de publication et mention de la délivrance du brevet: **30.05.1990**
(21) Numéro de dépôt: 86830053.4
(22) Date de dépôt: 10.03.1986
(51) Int. Cl.: F41A 19/67, F41A 19/02

(54) **Dispositif de contrôle du tir par rafales pour armes automatiques**
Schusszahlbegrenzer für Serienfeuer an automatischen Waffen
Shot-number limiters for automatic firearms

(30) Priorité: 22.03.1985 IT 513985 U
(43) Date de publication de la demande: 26.11.1986
(73) Titulaire: FABBRICA D'ARMI P.BERETTA S.p.A., 25063 Gardone V.T. (Brescia) (IT)
(72) Inventeur: Beretta, Pier Giuseppe, I-25063 Gardone V.T. (Brescia) (IT)
(74) Mandataire: Manzoni, Alessandro

(56) Documents cités:
- EP-A- 0 038 751
- EP-A- 0 039 274
- EP-A- 0 065 101
- DE-B- 1 297 002
- FR-A- 1 548 040
- FR-A- 2 146 710
- FR-A- 2 201 451
- US-A- 3 029 708
- US-A- 3 440 925
- US-A- 3 715 954
- US-A- 4 004 496

## Description

L'invention concerne un dispositif de contrôle du tir par rafales pour armes automatiques selon la préambule de la revendication 1, d'autre part déjà connu par la technique antérieure aux termes de l'Art. 54 (1) et (2) de la CBE et le brevet FR-A-2 146 710.

En matière d'armes automatiques portatives, telles que les pistolets et des fusils mitrailleurs, on connaît déjà des mécanismes de déclenchement consentant soit un tir semiautomatique, c'est-à-dire coup à coup, en lâchant la détente après chaque tir, soit un tir automatique ou par rafales, obtenu en maintenant la détente continuellement appuyée. Dans ce dernier cas l'arme peut répéter automatiquement en continûment le cycle opéra- tif d'armement, chargement et tir jusqu'au épuisement des cartouches à dispositon dans le réservoir ou quand même tant que la détente est appuyée.

Maintenant, à l'état de la technique aux termes de l'article 54 (1) et (2) de la CBE, on connaît des armes automatiques portatives équipées d'un chariot-culasse avec percuteur et deplaçable entre une position d'ouverture et une position de fermeture, et une boîte de décelenchement comprenant: un mécanisme de déclenchement composé par au moins un chien ou masse battante; une détente et un cliquet de déclenchement interactifs entre eux et avec le chien ou masse battente et avec le chien ou masse battente pour le tir coup à coup; un levier de rafale coopérant avec le chien d'une part et avec le chariot-culasse de l'autre part pour le tir pas contrôlé par rafales, tant que la détente est constantement appuyé; et une tige de sécurité ayant aussi la fonction de selecteur de tir pour définir les conditions de tir coup à coup ou par rafales, le chien étant deplaçable en position de réarmement suite à l'ouverture du chariot-culasse et en position de percussion sur le percuteur au moyen d'un ressort monté sur une tige porte-ressort alternativement déplacable selon les déplacements du chien.

Cependant, ces mécanismes ne consentent pas un contrôle efficace et adéquat du tir par rafales, attendu qu'il suffit de maintenir appuyé la détente pendant des fractions minimales de temps outre le nécessaire pour obtenir un nombre de coups tout à fait différent, peut-être bien au delà de l'intention de celui qui emploie l'arme. C'est pour ça qu'il faut munir les armes automatiques portatives de moyens de contrôle et limitation du tir par rafales pour un emploi plus approprié, versatile et sûr des armes, ce qui a déjà été proposé, par exemple, dans le brevet susmentionné FR-A-2 146 710.

En effet, ce document, décrit un dispositif compte-coups appliqué aux armes du type susdit et comprenant: un encliquetage compte-coups ayant au moins une denture pout le comptage des coups déchargés en succession automatique; un levier pivotant de rafales contrôlées commandé par le chien au moyen de la tige porte-ressort alternativement déplaçable; un cliquet de commande relié au levier de rafales contrôlées et positivement déplaçable pour s'engager avec la denture de l'encliquetage compte-coups pour le faire avancer d'un pas suite au réarmement du chien après la décharge de chaque tir à rafale contrôlee et passivement à la suite du décrochage du chien; un contre- cliquet arrêtant l'encliquetage pendant la course passive du cliquet de commande; et un levier d'exclusion qui s'engage avec une partie à came de la tige de sécurité agissant comme sélecteur du tir pour déplacer le levier de rafale controlée d'une position active à une position inactive.

Dans cette exécution du dispositif compte-coups, le tir à rafale contrôlée au moyen de l'encliquetage terminé, le chien est bloqué au moyen d'un levier d'arrêt interactif avec la tige porte-ressort. Cependant, ce levier est indépendant de l'encliquetage et il faut le maintenir normalement en position actif à l'aide d'une partie à came de l'encliquetage lui-même. Aussi le levier d'exclusion est séparé de l'encliquetage et commandé par la détente quand elle a été activé au moyen de l'arbre sélecteur. En suite, la détente commande le levier de rafale contrôlée seulement indirectement au moyen du levier d'exclusion.

Partant, l'exécution d'un dispositif de ce genre est plutôt complexe, attendu qu'il comprend un grand nombre de pièces séparées qu'il faut assembler individuellement et synchroniser pour un fonctionnement correct. En outre, les pièces composantes du dispositif compte-coups sont toutes montées directement dans la même boîte qui porte la détente et les autres organes de déclenche.

Partant, le but de cette invention c'est de parer à ces inconvénients de la technique connue en proposant un dispositif de contrôle du tir pour les armes automatiques qui, outre que consentir le tir coup à coup et par rafales continues, consente aussi le tir par rafales contrôlées, c'est-à-dire le tir en séquence d'un nombre préétabli et limité de coups tant que la détente est appuyée, en adoptant des pièces particulièrement simples regroupées au moyen d'un assemblage assez simple et plus fiable.

Un autre but de l'invention c'est de proposer un dispositif de contrôle du tir par rafales prémonté sur un support à insérer en bloc et d'une manière amovible dans la boîte de déclenchement de l'arme, pour obtenir des armes automatiques soit avec soit sans contrôle des rafales sans besoin d'en modifier des pièces ou des parties constitutives.

Dans ce but l'invention concerne un dispositif pour le contrôle du tir par rafales pour armes automatiques conforme au préambule de la revendication 1 et caractérisé en ce que lenclique- tage compte-coups présente (a) une partie rayonnée engageant le cliquet de déclenchement pour en limiter les déplacements et empêcher son interaction avec le chien pendant le tir par rafales pas contrôlées et par rafales contrôlées et (b) un bras coopérant avec une partie à came de la tige de sécurité agissant comme sélecteur de tir pout le positionnement de l'encliquetage compte-coups dans une position de non interception du cliquet de déclenchement pendant le tir coup à coup à une position d'interception et arrêt du cliquet de déclenchement susmentionné pendant le tir par rafales pas contrôlées et par rafales contrôlées.

Les détails de l'objet de l'invention sont contenus dans la description ci-dessous avec référence au dessin ci-joint, qui est seulement indicatif et non pas limitatif et dans lequel:
la Figure 1 montre une partie du fusil avec mécanisme de déclenchement en condition de sécurité, la culasse étant déplacée en avant en position de fermeture;
les Figures 2 et 3 montrent des détails de l'ensemble dont à la Figure 1 et en particulier l'action des queus de la détente sur les cliquets de comande et d'arrêt respectivement de l'encliquetage contecoups du dispositif qui contrôle les rafales;
la Figure 4 montre une vue en plan obtenue selon les flêches IV-IV en Figure 2;
la Figure 5 montre une vue analogue à celle de la Figure 2, mais avec dispositif de déclenchement en première phase de la condition de tir coup à coup;
la Figure 6 montre un détail de l'ensemble selon Figure 5 pendant la deuxième phase et les successives de tir coup à coup;
la Figure 7 montre le méchanisme prêt à commencer le tir pr rafales continues;
la Figure 8 montre le décrochage du chien pendant les rafales continues;
la Figure 9 montre une vue analogue à celle en Figure 5, mais avec mécanisme prêt à tirer le premier coup du tire par rafales contrôlées;
la Figure 10 montre le mécanisme prêt à compter les coups tirés par rafales contrôlées;
la Figure 11 montre le mécanisme en condition finale, ou bien d'arrêt, du tir par rafales contrôlé;
la Figure 12 montre une vue perspective du chien tel quel;
la Figure 13 montre une vue perspective de la détente avec cliquet de déclenchement;
la Figure 14 montre une vue perspective du levier de rafale seulement;
le Figures 15 et 15a montre une vue perspective et une vue d'avant respectivement de l'encliquetage compte coups pour la rafale contrôlée; et
la Figure 16 montre une vue perspective de la tige de sécurité ayant la fonction d'un sélecteur der tir.

Dans le dessin le numéro de référence (1) indique la boîte de déclenchement d'un fusil automatique et le numéro (2) le chariot-culasse de l'arme comprenant un percuteur (3), le chariot-culasse étant déplaçable, de façon connue, d'une positon arrière d'ouverture à une position avant de fermeture.

Dans la boîte de déclenchement (1) nous avons: un mécanisme de déclenchement (4) destiné à comander le tir coup à coup ou par rafales pas contrôlées; un dispositif (5) qui contrôle le tir par rafales et une tige de sécurité (6) agissant aussi comme sélecteur au tir, interposé entre et coopérant avec le mécanisme de déclenchement (4) et avec le dispositif de contrôle (5) pour le choix des conditions de tir single ou par rafales ou par rafales contrôlées, comme il sera expliqué par la suite.

Le mécanisme de déclenchement (4) comprend un chien ou masse battante (7), une détente (8), un cliquet de déclenchement (9) et un levier de rafale (10). Le chien ou masse battante (7) pivotant sur (7') est déplacé en position d'armement par le chariot-culasse (2) et porté en position d'actionnement du percuteur (3) au moyen d'un ressort précontraint (11) monté sur une tige porte- ressort (12) s'étendant en arrière. Le chien (7) présente aussi un gradin inférieur (13) coopérant alternativement avec la détente (8) ou avec le levier de rafales (10) et un dent d'accrochage arrière (14) destiné à coopérer avec un cliquet de déclenchement (9).

La détente (8) est montée dans la boîte (1) au moyen du pivot (8') et elle présente une rallonge avant (15) qui s'engage avec le gradin (13) du chien (7) en position de sécurité, au commencement et à la terminaison des trois conditions de tir, et un couple de queus parallèles (16), (16') s'étendant en arrière au-dessous de la tige de sécurité (6) (voit aussi les Figures 4 et 13).

Le cliquet de déclenchement (9) est monté en pivotement sur le même pivot (8') que la détente (8) et présente à son tour un bras avant (17) qui peut s'appuyer sur la rallonge avant (15) de la détente (8), un bras arrière (18) s'étendant entre les deux queus (16), (16') de la détente (8), ce bras terminant avec un nez (19) tourné vers le haut, et un bras supérieure avec un bec (20) destiné à engager le dent d'accrochage (14) du chien (7) pour l'arrêter en position d'armement. Entre le corps de la détente (8) et le cliquet de déclenchement (9) il y a un ressort (21') dont l'action tend à maintenir le cliquet de déclenchement (9) normalement en position d'accrochage du chien (7), tandis que la détente est sous l'action d'un ressort de rappel (21).

Aussi le levier de rafale (10) tourne sur le pivote (8') de la détente (8) et présente un premier bras (22) tourné vers le gradin inférieur (13) du chien (7) et destiné à l'engager, et un deuxième bras (23) tourné vers le haut et coopérant, au moins pendant le tir par rafales, avec une came d'avance (2') prévue sur le chariot-culasse (2), dont l'action sera expliquée ensuite. Le levier de rafale (10) est sollicité par un ressort (24) agissant en opposition à l'action que la came (2') exerce sur le levier lui-même afin de déplacer normalement son premier bras (22) en position d'interception du gradin inférieur (13) du chien (7).

Toutes les pièces constituant le dispositif de contrôle rafale (5) sont prémontées dans un support (25) pour leures insertion en bloc dans la boîte de déclenchement (1) en corrélation avec le mécanisme de déclenchement (4). Ce support (25) comprend une aile (25') avec un trou pour l'introduction et le guidage de la tige porte-ressort (12) coordinée au chien (7) et il est arrêté dans la boîte de déclenchement (1) au moyen d'une goupille (26) et de la tige d^{p} sécurité (6) du mécanisme.

Plus en détail, le dipositif de contrôle (5) comprend un encliquetage compte-coups (27), un levier de rafale contrôlée (28) comandé par le chien (7) au moyen de la tige porte-ressort (12), un cliquet de commande (29) relié au levier (28) susmentionné pour l'actionnement de l'encliquetage (27), un contre-cliquet (30) pour l'arrêt de l'encliquetage (27), et un levier (31) pour l'exlu- sion du levier de rafale contrôlée (28) quand l'arme est employée pour le tir coup à coup ou par rafales pas contrôlées.

L'encliquetage compte-coups (27) est monté à pendule sur un pivot (27') et présente une partie (32) tournée vers le bas et munie de deux dentures (33)-(34) séparées par un espacement à surface rayonnée (35) destinée à coopérer avec le nez terminal (19) du bras arrière (18) du cliquet de déclenchement (9). Les deux dentures (33)-(34) résultent respectivament en correspondance au cliquet de commande (29) et au cliquet d'arrêt (30) et comprennent deux, trois ou plusieurs dents en fonction du nombre de coups à décharger en séquence contrôlée.

En outre, l'encliquetage (27) est munie d'un bras (36) s'étendant au-dessus de la tige de sécurité (6) et coopérant avec elle, ce bras étant sollicité par un ressort (37) tendant à le déplacer normalement vers la tige de sécurité (6) et partant à maintenir la partie avec les dentures (33)-(34) toutnée en arrière, c'est à dire en opposition à l'action du cliquet de commande (29).

Le levier de rafale contrôlée (28) est montée sur un pivot (28') et il présente, d'un côté de ce pivot, un bras supérieure (38) placé en ligne avec la tige porteressort (12) et un nez intermédiaire (39) pour engager le levier d'exclusion (31) et, de la part opposé, une partie (40) sur laquelle est monté, en (29'), le cliquet (29) qui commande l'encliquetage (27). Par contre, le contre-cliquet d'arrêt (30) est monté dans le support (25) au moyens d'un pivot (30') comme montrent en détail les Figures 3 et 4 du dessin.

D'autre part, le levier de rafale contrôlée (28) est sollicité par un ressort (41) apte à maintenir normalement le bras supérieur (38) du levier déplacé vers la tige porte-ressort (12), en opposition à l'action du levier d'exclusion (31 ) sur le nez intemédiaire (39). En effet, le levier d'exclusion (31) est monté en axe avec l'encliquetage (27) et présente un bras (42) coopérant avec la tige de sélection (6) et un bras (42') qui engage le nez (39) pour déplacer et maintenir le levier de rafale contrôlée (28) en position inopérante quand l'arme est employée pour le tir coup à coup ou par rafales pas contrôlées.

Il faut remarquer que le cliquet de commande (29) et le contre-cliquet d'arrêt (30) sont sollicités par les ressorts (41) et respectivement (44) tendant à les maintenir en contact avec les dentures (33)-(34) de l'encliquetage compte-coups (27), chacun présentant un plan latéral (45) et (46) respectivement. Sur ces plans (45)-(46) s'engagent les queus (16)-(16') de la détente (8) quand l'arme est en position de sécutité ou au terme, comme on va voir, du tir par rafales contrôlées, quand il faut éloigner les cliquets des dentures (33)-(34) de l'encliquetage (27) pour sa mise à zéro.

Enfin, la tige de sécutité (6) présente de parties à cames (47)-(48)-(49)-(50) (v. Figure 16) destinées à coopérer, à tour de rôle, avec une des queus (16)-(16') de la détente (8), avec le bras arrière (18) du cliquet de déclenchement (9), avec le levier d'exclusion (31) et avec le bras (36) de l'encliquetage compte-coups (27) pour la mise en sécurité ou le choix d'une des conditions de tir indiquées sur un disque solidaire de l'extrémité de la tige de sécurité et muni d'un levier de manoeuvre.

La Figure 1 montre l'ensemble du mécanisme en condition de sécurité, le chariot-culasse étant fermé et le chien armé. Dans cette condition la détente est en position de repos et sa rallonge avant (15) engage le gradin inférieure (13) du chien (7) en le bloquant, tandis que le levier de rafale (10) est maintenu dans une position pas influente par la came (2') du chariot-culasse (2). La tige de sécurité (6) est tournée de telle manière que ses cames (47) et (48) engagent et bloquent la queu (16') de la détente (8) et le bras arrière (8) du cliquet de déclenchement (9). Dans cette position la détente (8) ne peut pas être actionnée et le cliquet de déclenchement (9) est maintenu dans une position inopérante, attendu que son bec (20) ne peut pas accrocher le dent arrière (14) du chien (7).

D'autre part, la partie à came de la tige de sécurite (16) s'engage avec le levier d'exclusion (31) pour déplacer et maintenir en position inopérante le levier de rafale contrôlée (28), tandis que la partie à came (50) engage le bras (36) de l'encliquetage compte-coups (27) pour le bloquer. En outre, les queus (16)-(16') de la détente (8) appuient sur le cliquet (29) et sur le contre-cliquet (30) en les éloignant de l'encliquetage compte-coups (27) et les maintenant partant dans une position inopérante (v. aussi les Figures 2 et 3).

Dès cette position de sécurité il faut tourner la tige de sécurité et sélection (6) pour disposer l'arme pour le tir coup à coup ou par rafales controlées ou continues, ce'est-à-dire pas contrôlées.

Pour le tir coup à coup - (v. les Figures 5 et 6) il faut tourner la tige de sélection (6) de façon à consentir les déplacements de la détente (8) et du cliquet de déclenchement (9). Le levier de rafale contrôlée (28) est encore maintenue en position inopérante par le levier d'exclusion (31), toujours engagé par la partie à came (49) correspondante, tandis que l'encliquetage compte-coups (27), par suite du cette rotation de la tige de sélection (6) et de la sollicitation du ressort (37) s'éloigne du nez arrière (19) du cliquet de décenchement (9) et en tout cas au dehors de la zone d'action des cliquet (29)-(30) qui, n'etant pas plus arrêtés par les queus (16)-(16') de la de'tente se déplacent en direction de l'encliquetage compte-coups (27).

Par suite, la détente (8) peut être appuyée et actionnée en direction de la flêche F (v. les Figures 5 et 6) pour libérer le chien (7) de l'arêt opéré par la rallonge avant (15) e la détente pour la décharge du premier coup - lignes en traits en Figure 5 -. Maintenant, aussitôt que le chien (7) se déplace en position d'armement suite au recul du chariot-culasse (2), il est accroché et arrêté par le bec (20) du cliquet de déclenchement (9) qui s'engage avec le dent arrière (14) du chien (7) (v. Figure 6), même dans le cas que la détente (8) soit encore appuyée. Partant, pour dêcharger le coup successif il faut lâcher la détente et puis, l'actionner de nouveau pour la déplacer, avec le cliquet de déclenchement (9), de façon à décrocher le chien. Pendant les tirs coup à coup le levier de rafale (10) reste inactif et la tige porte-ressort (12) du chien (7) n'exerce aucune action sur le levier des rafales contrôlées (28).

Pour le tir automatique des coups par rafales pas contrôlés, la tige de sélection (6) et tournée de façon à consentir la manoeuvre de la détente (8) et à bloquer encore en position inopérative, comme pendant le tir coup à coup, le levier de rafale contrôlée (28) au moyens du levier d'exclusion (31) - v. les Figures 7 et 8 -. L'encliquetage compte-coups (27), grâce à la partie à came (49) correspondante de la tige de sélection (6), se place de manière qu'il puisse intercepter, avec sa partie rayonnée (35), le nez 19) du bras arrière du cliquet de déclenchement (9) et limiter ainsi son déplacement eu vue. Empêcher au bec supérieur (20) du cliquet de déclenchement (9) d'acrocher le dent arrière (14) du chien (7) tant que l'arme est en condition de tir par rafales.

Dans cette condition, illustrée par la Figure 7, en appuyant la détente (8) selon la flêche F' on obtient le décrochage du chien (7) pour la décharge du premier coup comme dans le cas du tir coup à coup. En continuant l'appui sur la détente (8) on obtient le tir automatique par rafales d'une pluralité de coups, à la limite jusqu'à l'épuisement des munitions à disposition dans le chargeur de l'arme.

En effet, après chaque coup le chariot-culasse (2) recule et place le chien (7) en position de réarmement où il est arrête par le premier bras (22) du levier de rafale (10) engagé avec le gradin inférieur (13) du chien (v. Figure 8), tandis que le cliquet de déclenchement (9) demeure inactif. Un tel arrêt du chien (7) est toutefois simplement temporaire en tant que, avec le retour en position de fermeture du chariot-culasse (2), son dent (2') agit sur le deuxième bras (23) du levier de rafale (10) en le déplaçant dans la direction de la flêche G (v. Figure 8), pour décrocher automatiquement le chien pour la percussion du percuteur et la décharge automatique d'un autre coup. En pratique, le levier de rafale (10) accroche et décroche le chien (7) en synchronisme avec les déplacement d'ouverture et de fermeture du chariot-culasse (2).

Dans ce cas aussi les déplacements de la tige porte-ressort avec le chien (7) n'exerce aucune influence sur le levier de rafales contrôlées (28), qui est maintenu en position inactif par le levier d'exclusion (31).

Enfin, pour le tir par rafales contrôlées la tige de sélection (6) est tournée et positionnée comme montrent les Figures 9, 10 et 11. Maintenant on peut appuyer et partant actionner la détente (8), tandis que le cliquet de déclenchement (9) est temporairement bloqué par l'encliquetage compte-coups (27). En effet, grâce à la'action de la came (50) sur son bras (36), cet encliquetage (27) est placé dans la position qui lui consente de coopérer avec le cliquet de commande (29) at avec le contrecliquet d'arrêt (30) et au même temps d'intecepter, au moyen de sa partie rayonnée (35), le nez terminal (19) du cliquet de déclenchement (9) afin d'empêcher l'accrochage du chien (7) par le bec (20) comme dans le cas du tir par rafales et tant qu'il y a la condition de tir par rafales controlées. D'autre part, la partie à came (49) de la tige de sélection (6) est disposé de manière à consentir un déplacement du levier d'exclusion (31) en position inactive et partant de libérer le levier de rafale controlée (28), qui peut interagir avec la tige porte-ressort (12) du chien (7) et commander le cliquet (29) pour l'actiohne- ment de l'encliquetage compte-coups (27).

En particulier, la Figure 9 montre la condition de décharge du premier coup par rafales contrôlées, dans laquelle, en appuyant la détente (flêche F") on determine le décroachage du chien (7) comme dans le cas de la déchargue du premier coup single.

Avec le déplacement du chien (7) vers le percuteur (3) la tige porte-ressort (12) se déplace en avant et consente un déplacement conforme du levier de rafales contrôlées (28) et donc un déplacement en arrière ou à vide du cliquet de commande (29). Ce dernier va alors s'engager avec le premier dent de la denture (33) correspondante de l'encliquetage compte-coups (27), comme monte la Figure 10.

Après, à suite du tir, le chariot-culasse (2) recule et déplace le chien (7) en position de réarmement, ou il est temporairement arrêté par le premier bras (22) du levier de rafale (10). Un tel déplacement du chien (7) comporte un déplacement en arrière de la tige porte-ressort (12) qui déplace angulairement le levier par rafales contrôlées (28) sur son pivot (28') en sens contraire au prédédent.

Par conséquent il y a un déplacement positif, en avant, du cliquet de commande (29) déterminant l'avance d'un pas de l'encliquetage compte-coups (27) pour le comptage du premier coup déchargé. Parallélement, le contrecliquet (30) s'enage avec le premier dent de la denture (34) correspondante de l'encliquetage compte-coups (27).

Le retour succesif du chariot-culasse (2) en position de fermeture, la détente (8) étant toujours appuyée, determine, au moyen de son dent (2'), le déplacement du levier de rafale (10) pour le décrochage automatique du chien (7) comme pendant le tir par rafales pas contrôlées, pour la décharge d'un autre coup. Après ça se répète la sequence sécrite ci-dussus des déplacements du chien (7), de la tige porte-ressort (12), du levier de rafales contrôlées (28) et du cliquet de commande (29) pour l'avance d'un autre pas de l'encliquetage compte-coups (27), tandis que le contre- cliquet (30) coopérant avec la denture (34) empêche le déplacement de l'encliquetage (27) au moyen du ressort (37) pendant la course passive du cliquet de commande.

La séquence se répète jusqu'à ce que l'encliquetage compte-coups (27) s'est déplacé pour un nombre de pas correspndant au dents de la denture (33) pour la décharge consécutive et automatique d'un nombre correspondant de coups.

Dans le cas illustré l'encliquetage compte-coups (27) ayant trois dents de comptage (33) il consente le tir de trois coups consécutifs.

Avec la décharge du dernier coup de rafale controlée (v. Figure 11) l'encliquetage compte-coups (27) se porte dans une position dans laquelle sa partie rayonnée (35) s'est éloigné du nez terminal (19) du cliquet de déclenchement (9). Ce dernier n'étant pas plus limité dans ses déplacements se porte dans une position d'interception et d'arrêt du dent arrière (14) du chien (7) au moyen du bec 20). Partant, quand le chien (7) se porte en position de réarmement après la décharge du duernier coup, il est arrêté par le bec (20) du cliquet de déclenchement (9), comme montre la Fig. 11. Dans cette condition le mécanisme se bloque automatiquement en interrompant le tir par rafales continu, aussi quand la détente est encore appuyée.

Pour reprendre le cycle du tir par rafales controlées il faut lâcher la détente (8) afin qu'elle puisse retourner en position de repos. Alors, la rallonge avant (15) de la détente (8) va s'engager avec le gradin inférieur (13) du chien (7) pour arrêter ce dernier en position de armement, immédiatement avant que le cliquet de déclenchement (9), qui se déplace avec la détente (8) grâce à l'appui du bras (17) sur la rallonge (15), dégage le chien de l'arrêt opéré par le bec (20).

Au même temps, les queus (16)-(16') de la détente (8) s'appuient sur le cliquet de commande (29) et sur le contre-cliquet (30) pour les baisser et dégager des dents respectifs de l'encliquetage contre-coups (27). Ce dernier, sollicité par le ressort (37) retourne en position initale ou "position zéro" dans laquelle (v. Figure 9) son bras (36) et appuyé sur la tige de sélection (6), ses dentures (33)-(34) sont tous déplacés en arrière par rapport au cliquet (29) et au contre-cliquet (30), et sa partie (35) intercepte le nez terminal (19) du cliquet de dèclenchement (9) pour limiter le déplacement de ce dernier et empêcher l'action d'arrêt de son bec (20) sur le dent (14) du chien.

A ce point il est possible de répéter le cycle de tir par rafales contrôlées ou bien, en déplaçant comme il faut la tige de sélection (6), préparer le mécanisme pour la mise en sécurité de l'arme ou pour établir les conditions dur tir coup à coup ou du tir par rafales pas contrôlé comme il a été décrit ci-dussus.

## Revendications

1. Dispositif pour le contrôle du tir par rafales pour armes automatiques équipées d'un chariot-culasse (2) avec percuteur et deplaçable entre une position d'ouverture et une position de fermeture, et une boîte de déclenchement (1) comprenant: une mécanisme de déclenchement (4) composé par au moins un chein ou masse battante (7); une détente (8) et un cliquet de déclenchement (9) interactifs entre eux et avec le chien ou masse battante pour le tir coup à coup; un levier de rafale (10) coopérant avec le chien (7) d'une part et avec le chariot-culasse (2) de l'autre part pour le tir pas contrôlé par rafales, tant que la détente est constantement appuyée; et une tige de sécurité ayant aussi la fonction de sélecteur de tir (6) pour définir les conditions de tir coup à coup ou par rafales, le chien (7) étant déplaçable en position de réarmement suite à l'ouverture du chariot-culasse (2) et en position de percussion sur le percuteur au moyen d'un ressort (11) monté sur une tige porte-ressort (12) alternativement déplaçable selon les déplacements du chien (7), ledit dispositif pour le controle comportant un encliquetage compte-coups (27) ayant au moins une denture (33) pour le comptage des coups décharges en succession automatique, un levier pivotant de rafales contrôlées (28) commandé par le chien (7) au moyen de la tige porte-ressort (12) alternativement déplaçable, un cliquet de commande (29) relié au levier de rafales contrôlées (28) et positivement déplaçable pour s'engager avec la denture (33) de l'encliquetage compte-coups (27) pour le faire avancer d'une pas suite au réarmement du chien après la décharge de chaque tir à rafale contrôlée et passivement à la suite du décrochage du chien (7), un contre-cliquet (30) arrêtant l'encliquetage (27) pendant la course passive du cliquet de commande (29), et un levier d'exclusion (31) qui s'engage avec une partie à came (49) de la tige de sécurité agissant comme sélecteur de tir (6) pour déplacer le levier de rafale contrôlée (28) d'une position active à une position inactive, et etant caractérisé en ce que l'encliquetage compte-coups (27) présente
(a) une partie rayonnée (35) engageant le cliquet de déclenchement (9-19) pour en limiter les déplacements et empêcher son interaction avec le chien (7) pendant le tir par rafales pas contrôlées et par rafales contrôles, et
(b) un bras (36) coopérant avec une partie à came (50) de la tige de sécurite agissant comme sélecteur de tir (6) pour le positionnement de l'encliquetage compte-coups (27) dans une position de non interception du cliquet de déclenchement (9-19) pendant le tir coup à coup à une position d'interception et arrêt du cliquet de déclenchement susmentionné pendant le tir par rafales pas contrôlés et par rafales contrôlées.

2. Dispositif conforme à la revendication 1, caractérisè en ce que la détente (8) présente une rallonge avant (15) engageant avec un bras avant (17) du cliquet de déclenchement pout un déplacement conforme de la détente et du cliquet pendant le décrochage du chien (7) quand il est accroché par le cliquet susdit, et deux queues arrière (16-16') appuyées sur le cliquet de commande (29) et sur le contre-cliquet (30) pour les éloigner de l'encliquetage compte-coups (27) quand la détante (8) est en position de repos et pour le zérotage de l'encliquetage compte-coups (27) à la fin du tir par rafales contrôlées.

3. Dispositif conforme à la revendication 1, caractérisè en ce que le levier d'exclusion (31) est monté en axe avec l'encliquetage compte coups (27) est présente un bras (32) de contact avec la partie à came (49) correspondante de la tige de sécurité agissant comme sélecteur du tir (6) et un bras tourné vers et coopérant avec un nez (39) du levier de rafales contrôlées (31) pour bloquer ce dernier dans une position éloignée par rapport à la tige porte-ressort (12) du chien (7) quand l'arme est en position de sécurité et pendant le tir coup à coup ou par rafales pas contrôlées.

4. Dispositif conforme aux revendications 1-3, caractérisè en ce que l'encliquetage compte-coups (27), le levier de rafales contrôlées (28), le cliquet de commande (29), le contre-cliquet d'arrêt (30) et le levier d'exclusion (31) sont montés dans un support à boîte (25) pour leure introduction et extraction en bloc dans la boîte de déclenchement (1), ce support (25) ayant une aile (25') avec un trou de guidage et coulissement pour la tige porte-ressort (12), la tige de sécurité agissante aussi comme sélecteur du tir (6) étant montée transversalement dans la boîte de déclenchement et sur le support (25) susmentionné pour être placé entre le queues (16-16') de la détante (8) et le cliquet de déclenchement (9) d'un côté et entre le bras (36) de l'encliquetage compte-coups (27) et le bras (32) du levier d'exclusion (31) de l'autre côté.

## Patentansprüche

1. Vorrichtung zur gesteuerten Abagabe von Dauerfeur für automatische Waffen mit einem einen Schlagbolzen aufweisenden Schloß (2), das von einer Öffnungsstellung in eine Schließstellung verschiebbar ist, und mit einer Kammer (1) in der eine Auslösevorrichtung (4) mit zumindest einem Hammer (7) als Schlagmasse eingebaut ist, einem mit einer Klinke (9) und mit dem Hammer oder Schlagmasse zusammenwirkenden Abzug (8) zum Abfeuern von Einzelschüssen; einem einerseits mit dem Hammer (7) und andererseits mit dem Schloß (2) zusammenwirkender Hebel (10) zum Auslösen des Dauerfeuers während der Abzug dauernd im Anschlag ist; und einem Sichergungsbolzen (6), der auch zum Einschalten auf Einzelschuß bzw. Dauerfeuer dient, wobei der Hammer (7) beim Öffnen des Schloses (2) zurückgeschoben wird und andererseits von einem Schlagbolzen beaufschlagt wird, der durch eine auf einer Spindel (12) bewegten Feder (11) betätigt wird, die je nach der vom Hammer (7) eingenommenen Stellung hin und her verschiebbar ist, wobei die Steurvorrichtung ein Zählwerk (27) mit zumindest einer Verzahnung (33) zum Abzählen der in automatischer Folge abgefeurten Schüsse aufweist, sowie einen vom Hammer (7) über die hin- und herbewegbare Federspindel (12) betätigten und zum Auslösen des Dauerfeuers bestimmten Hebel (28), eine mit dem Hebel (28) verbundene Schaltklinke (29), die in die Verzahnung (33) des Zählwerks (27) eingreift um es nach jedem im Dauerfeuer ausgelösten Schuß und bei Freigabe und Rückstellung des Hammers um einen Schritt weiter zu schalten, während eine Sperrklinke (30) das Zählwerk (27) während des Freilaufs der Schaltklinke verriegelt, wobei ein in eine Nockenscheibe (49) eingreifender und als Schalthebel wirkender Stellhebel (31) den gesteurten Auslösehebel (28) aus einer aktiven in eine Ruhestellung bewegt, dadurch gekennzeichnet, daß das Zählwerk (27)
(a) einen Ansatz (35) aufweist, der in die Auslöseklinke (9-19) eingreft und ihr Verstellbereich begrenzt, wodurch er ihr Zusammenwirken mit dem Hammer (7) während des nicht gesteuerten und des gesteuerten Dauerfeuers verhindert, und
(b) einen Arm (36) aufweist, der mit einer Nocke an der al Schalthebel (6) dienender Sicherungsspindel zusammenwirkt um das Zählwerk (27) während des Abfeuerns von Einzelschüssen von der Auslöseklinke (9-19) freizumachen und es während des ungesteuerten und des gesteuerten Dauerfeuers wieder einzuklinken.

2. Vorrichtung nach Anspruch 1, dadurch gekennzeichnet, daß der Abzug (8) eine nach vorn vorstehende Verlängerung aufweist, die mit einem Ansatz (17) der Auslöseklinke so zusammenwirkt, daß sich der Abzug und die Klinke während des Auslösens des Hammers (7) in gleicher richtung bewegen wenn die Klinke in den Hammer eingreift, und der Abzug zwei nach hinten gerichtete Verlängerungen (16-16') aufweist, die auf die Schaltklinke (29) und die Sperrklinke (30) ein wirken um sie von Zählwek (27) zu entfernen, wenn der Abzug (8) in Ruhestellung ist sowie zur Nullstellung des Zählwerks (27) am Ende des gesteuerten Dauerfeuers.

3. Vorrichtung nach Anspruch 1, dadurch gekennzeichnet, daß der Stellhebel (31) achsparallel zum Zählwerk montiert ist und einerseits einen Arm (32) aufweist der in die dem als Schalthebel wirkendem Sicherungsbolzen (6) zugeordnete Nockenscheibe (49) eingreift, während er andererseits einen mit einem Vorsprung (39) des zum Ein- und Ausschlaten des Dauerfeuers dienenden Stellhebels (31) zusammenwirkt, um diesen von der Federspindel (12) des Hammers (7) in Abstand zu halten wenn die Waffe in Sicherheitsstellung ist und während der Abgabe von Einzelschuüssen bzw. von ungesteuertem Dauerfeuer.

4. Vorrichtung nach den Ansprüchen von 1 bis 3, dadurch gekennzeichnet, daß das Zählwerk (27), der das Dauerfeuer ein- und asschaltende Hebel (28), die Schaltklinke (29), die Sperrklinke (30) und der Ausschalthebel (31) in ein Gehäuse (25) eingebaut sind, das ihren gemeinsamen Ein-und Ausbau in die Kammer (1) gestattet, wobei das Gehäuse (25) einen Schenkel (25') mit einer zur Führung der Federspindel (12) bestimmten Bohrung aufweist und und die als Schalthebel dienende Sicherungsspindel (6) in Querrichtung in die Kammer und auf das Gehäuse (25) montiert ist und zwischen die Verlängerungen (16-16') des Abzugs (8) eingreift, mit der Auslöseklinke (9) auf einer Seite und zwischen dem Arm (36) des Zählwerks (27) und dem Arm (32) des Ausschalthebels auf der anderen Seite.

## Claims

1. A device to control volley firing for automatic small arms fitted with a bolt block (2) with percussion pin (3) and displaceable between an open and a closed position, and a chamber (1) comprising: a tripping device (4) composed of at least one hammer or striking mass (7); a trigger (8) and a release pawl (9) interacting between each other and with said hammer or striking mass for shot-by-shot firing; a volley lever (10) cooperating with said hammer (7) on one side and with boltblock (2) on the other side for the non controlled volley fire while the trigger is constantly held back; and a safety pin having also the function of a selector (6) to set either the shot-by-shot or the volley firing, the hammer being displaceable into recocking position by the opening of the bolt block (2) and toward the percussion pin by means of a spring (11) mounted on a spring bearing rod (12) alternatively displaceable depending on the displacements of hammer (7), said control device comprising a ratchet type shotcounter (27) with at least one tooth (33) to count the automatically discharged shots, a pivoting lever (28) for controlled volley firing activated by hammer (7) by means of the alternatively displaceable spring bearing rod (12) a control pawl (29) connected to lever (28) controlling volley firing and positively displaceable to engage tooth (33) of shotcounter (27) to move it on by one step when the hammer is recocked after the discharge of one controlled volley shot and passively after the release of hammer (7), a counter-pawl (30) to stop ratchet (27) during the passive stroke of control pawl (29), and a disconnecting lever (31) engaging with a cam (49) of the safety pin acting as a shot selector (6) to displace the volley controlling lever (28) from an active to an inactive position, characterized in that the shot counting ratchet (27) presents
(a) a ribbed portion (35) engaging the release pawl (9-19) to limit its displacements and prevent it from interacting with hammer (7) during controlled and non controlled volley firing and
(b) an arm (36) cooperating with a cam portion (50) of the safety pin acting as a shot selector (6) to place the shot counting ratchet (27) into a position where it does not engage said release pawl (9-19) during shot-by-shot firing and into a position where it engages and locks said release pawl during controlled and non controlled volley firing.

2. Devise according to claim 1, characterized in that trigger (8) presents a forward extension (15) engaging a front arm (17) of the release pawl to obtain a corresponding displacement of the tigger and the pawl as the hammer (7) is released when it is engaged by said pawl, and two backward extensions (6-16) resting on control pawl (29) and on counter-pawl (30) to move it away from the shot counter (27) when trigger (8) is in its off- position and for the zeroizing of the shotcounter (27) at the end of the volley firing.

3. Device according to claim 1, characterized in that said disconnecting lever (31) is mounted axis parallel with the shot counting ratchet (17) and fitted with an arm (32) contacting the corresponding cam portion (49) of the safety pin acting as a shot selector (6) and with an arm directed towards and cooperating with a nose (39) of the controlled volley lever (31) to lock it in a position spaced in respect to spring bearing rod (12) of hammer (7) when the arm is secured and during shot-by-shot or non controlled volley firing.

4. Device according to claims 1 to 3, characterized in that shot counting ratchet (27), volley controlling lever (28), control pawl (29), locking pawl (30) and disconnecting lever (31) are all assembled in a casing (25) thus allowing their simultaneous introduction and removal from chamber (1), said casing presenting a wall (25') with a guiding hole in which said spring bearing rod (12) is glinding, while the safety pin also acting as a shot selector (6) is transversally mounted in chamber (1) and on casing (25) to be displaced between extensions (6-16) of trigger (8) and release pawl (9) on one side and between arm (36) of the shot counting ratchet (27) and arm (32) of the disconnecting lever (31) on the other side.
